# EUROPÄISCHE PATENTSCHRIFT

(11) **EP 0 883 727 B1**
(45) Veröffentlichungstag und Bekanntmachung des Hinweises auf die Patenterteilung: **10.10.2001**
(21) Anmeldenummer: 97954377.4
(22) Anmeldetag: 11.12.1997
(51) Int. Cl.: E06B 3/96, E06B 1/08

(54) **FUTTERRAHMEN**
DOOR OR WINDOW FRAME
CHASSIS DORMANT

(30) Priorität: 11.12.1996 DE 29621511 U; 02.12.1997 DE 19753476
(43) Veröffentlichungstag der Anmeldung: 16.12.1998
(73) Patentinhaber: Herport Innenausbauelemente GmbH, 48683 Ahaus (DE)
(72) Erfinder: NIESSING, Martin, D-48683 Ahaus (DE); BUSS, Andreas, D-46325 Borken (DE); HEMLING, Bernhard, D-48683 Ahaus (DE)
(74) Vertreter: Hoffmeister, Helmut, Dr. Dipl.-Phys.
(86) Internationale Anmeldenummer: EP9706910
(87) Internationale Veröffentlichungsnummer: WO9826149

(56) Entgegenhaltungen:
- EP-A- 0 080 019
- CH-A- 546 877
- DE-C- 862 660
- FR-A- 2 297 982
- FR-A- 2 640 311
- US-A- 1 533 099
- US-A- 3 040 390
- US-A- 3 331 162

## Beschreibung

Die Erfindung betrifft einen aus Holzwerkstoff vorgefertigten Futterrahmen für eine Tür, bestehend aus zwei vertikal ausgerichteten Ständerteilen und wenigstens einem, an seinen beiden Enden über eine Eckverbindung mit je einem Ständerteil-Ende verbundenen Querteil. Die Ständerteile setzen sich aus einem an die Innenseite der Türleibung anliegenden Futterbrett und - als Bekleidung - aus zwei beidseitig eine Montagefuge verkleidenden, mit dem Futterbrett über Nut und Feder verbundenen Bekleidungsleisten zusammen. Die Futterbretter sind an ihrer Kante im Sichtbereich gerundet oder mit einer anderen Zierprofilierung konturiert und aus einem einheitlichen Profilmaterial hergestellt.

Es ist bekannt, nach üblicher Technik angefertigte Gehrungs-Eckverbindungen herzustellen. Bei vorgefertigten Futterrahmen stellt sich aber hierbei das Problem, daß es sehr leicht durch Verschieben der Futterbretter zueinander zu Ecküberständen kommt, so daß im Gehrungsbereich eine exakte Ausrichtung, insbesondere bei ungenauen Leibungen, nicht mehr einzuhalten ist.Dies gilt insbesondere dann, wenn für die Montage derartiger Futterrahmen Personal eingesetzt wird, das nicht im Tischler- und Zimmerhandwerk ausgebildet ist.

Dem DE-GM 86 13 803.0 ist ein Futterrahmen zu entnehmen, bei dem die Bekleidungsleisten auf Gehrung und die an die Innenseite der Türleibung anlegenden Futterbretter an ihren Enden auf rechtwinkligen Stoß gesetzt werden.

Ferner ist in DE-GM 75 30 643 ein nach ähnlichem Prinzip zusammengefügter Futterrahmen dargestellt, bei dem die beiden Bekleidungsleisten auf Gehrung zugeschnitten sind. Allerdings ist der rechtwinklige Stoß bei den Futterbrettern nach der Montage des Futterrahmens von außen her sichtbar. Diese Art der Ausführung ist ästhetisch nicht befriedigend.

Aus US A 3 040 390 ist eine vorgefertigte Türkonstruktion bekannt, bei der zum Zusammenfügen der Leibungsbretter Falzverbindungen (rabbet joints) verwendet worden sind. An den Sichtkanten der Futterbretter sind jedoch keine Gehrungen mit ununterbrochenen Gehrungsübergängen verwendet worden.

Es stellt sich daher die Aufgabe, einen Futterrahmen anzugeben, der aus den vorgenannten Teilen vorgefertigt ist und bei dem die Eckverbindung im ganzen Gehrungsbereich, d.h. einschließlich der konturierten Futterbretter, einwandfrei und auch durch weniger gut geschultes Personal und auch unter ungünstigen Ortsbedingungen hergestellt werden kann, d.h. auch dann, wenn die Futterrahmen-Bretter an ihrer Kante im Sichtbereich konturiert und aus einem einheitlichen Profilmaterial hergestellt sind.

Diese Aufgabe wird in einer ersten Konfiguration der Erfindung gelöst bei einem Futterrahmen der eingangs genannten Art, der dadurch gekennzeichnet ist, daß die Eckverbindung der Futterbretter als Gehrung, nämlich als Teilgehrung mit kompatiblen Anschlagflächen ausgebildet ist, bei der die zueinander kompatiblen Anschlagflächen auf einem Teil der Breite der Futterbretter vorgesehen sind, die bei Zusammenstellung der Quer- und Ständerteile von außen her unsichtbar sind, so daß in der Eckverbindung ein Verstellen der Enden der Futterbretter zu einem Ecküberstand ausgeschlossen ist und eine aus den Bekleidungsleisten und der konturierten Futterkante bestehende Zier-Profilierung kontinuierlich durch den Gehrungsbereich herstellbar ist.

In einer zweiten Konfiguration ist der Futterrahmen dadurch gekennzeichnet, daß die Eckverbindung der Futterbretter als Gehrung, nämlich als Teilgehrung mit kompatiblen Anschlagflächen ausgebildet ist, bei der die zueinander kompatiblen Anschlagflächen über die gesamte Breite der Futterbretter vorgesehen sind und die Teilgehrung in Projektion auf die Rahmen-Ebene von einem inneren Eckpunkt der Eckverbindung bis zu einem innerhalb der Eckverbindung liegenden Endpunkt reicht, so daß bei Zusammenstellung der Quer- und Ständerteile die Teilgehrung von außen her unsichtbar ist und in der Eckverbindung ein Verstellen der Enden der Futterbretter zu einem Ecküberstand ausgeschlossen ist und eine aus den Bekleidungsleisten und der konturierten Futterkante bestehende Zier-Profilierung kontinuierlich durch den Gehrungsbereich herstellbar ist.

Dabei ist zu bemerken, daß bei Türen üblicherweise nur zwei Ständerteile und ein Querteil als Sturz eingesetzt werden, während bei Fenstern auch noch ein Fensterbrett als Querteil vorkommt. Es ist jedoch auch bei Türen nicht unüblich, noch Bodenbretter in der vorgenannten Weise einzusetzen.

Die Bekleidungsleisten sind zwar ebenfalls konturiert, es stellt sich hier aber nicht das Problem der Eckverstellung und des Ecküberstandes, da diese Teile dann, wenn die Futterbretter exakt ausgerichtet sind, genau im Gehrungsschnitt zusammenführbar sind.

Einzelne Ausführungen der Teilgehrungen sind in den Unteransprüchen beansprucht und werden anhand der nachfolgenden Zeichnungsbeschreibung erläutert.

Die Zeichnung zeigt folgenden Figuren:
- Fig. 1: einen Eckbereich eines Futterrahmens mit einer Eckverbindung in Projektion auf die Rahmen-Ebene nach dem Abnehmen der in eine Ziernut einsetzbaren Bekleidungsleisten;
- Fig. 2a und b: ein auf Teilgehrung geschnittenes Ende eines Querteils und eines entsprechenden Ständerteils eines Futterrahmens gemäß Fig. 1;
- Fig. 3a und b: eine zweite Ausführungsform einer Eckverbindung des Türfutterrahmens, teilweise in vereinfachter Darstellung;
- Fig. 4a bis 5b: weitere Ausführungsformen der Teilgehrung von Eckverbindungen;
- Fig. 6: Ecke eines Türfutterrahmens gemäß Fig.1 in perspektivischer Darstellung.

In den Figuren 1 und 6 ist ein Eckbereich eines aus Holzwerkstoff, hier Spanplatten mit Furnier, hergestellten Futterrahmens für eine Tür dargestellt. Der Futterrahmen weist, wie üblich, vertikal ausgerichtete Ständerteile 1 bzw. 1' aus und ein an seinen beiden Enden über eine Gehrung 40 mit einem Ständerteil-Ende verbundenen Querteil 2.

Die Ständerteile und das Querteil 1, 1', 2 sind jeweils aus drei Teilen zusammengesetzt, nämlich aus einem sich an die Innenseite der Türleibung (nicht dargestellt) anlegenden Futterbrett 3, 3', 4 und - als Bekleidung - aus zwei beidseitig eine Montagefuge (nicht dargestellt) verkleidenden, mit dem Futterbrett über Nut 27 und Feder 27' verbundenen Bekleidungsleisten 3.1, 4.1 und, gegenüberliegend, 3.1' und 4.1'.

Entsprechend den Kundenwünschen sind die Futterbretter 3, 3', 4 an ihrer Futterkante konturiert, wobei hier der Einfachheit halber eine einfache Rundung angenommen ist. Hiervon abweichende Zier-Profilierungen können ebenfalls gewählt werden. Die Konturierung befindet sich ausschließlich im Sichtbereich und endet an der Nut 27. Wie erkennbar, können die beiden Futterbretter nicht einfach auf Stoß übereinander gelegt werden, wenn die konturierte Futterkante 7 in ihrer Profilierung nicht unterbrochen werden soll. Es ist deshalb eine Gehrungsverbindung 40 aller Teile erforderlich.

Wie Figur 1 zeigt, ist eine besondere Art von Gehrung vorgesehen, nämlich eine sogenannte Teilgehrung 20, die jedoch ausschließlich im Bereich des Futterbrettes gewählt worden ist, da hier durch Verstellen der Enden es leicht zu einem Ecküberstand im Bereich der Gehrung kommen kann. Wie der Schnitt gemäß Figur 1 zeigt, sind abweichend vom 45°-Winkel des Gehrungsschnittes zwei zueinander senkrechte Anschlagflächen 5.1 und 5.2 geschaffen, zu denen kompatibel entsprechende Anschlagflächen 5.1' und 5.2' stehen. Diese Anschlagflächen, die nur auf einem Teil der Dicke der Futterbrett-Gehrung vorhanden sind, erlauben es, die beiden Futterbretter 3 und 4 eindeutig und fixiert aneinander zu legen, wobei trotzdem im Sichtbereich eine 45°-Gehrungsschnittlinie zu erkennen ist.

Die Figur 6 zeigt demnach derartige Teilgehrungen nicht, da diese von außen nicht erkennbar sind.

Die Figuren 2a und 2b lassen, wenn sie nebeneinander gelegt werden, erkennen, daß die Teilgehrungsschnitte zwei aufeinanderzulegende Flächen 5.1 und 5.1' entstehen lassen. Ähnliches gilt für die beiden kompatiblen Flächen 5.2 und 5.2'. Im Bereich der Profilierung stoßen dagegen die 45°-Gehrungsschnitte genau aufeinander, so daß hier keine Teilgehrungsflächen zu fräsen sind.

Die für die komplette Bekleidung erforderlichen Bekleidungsleisten 3.1, 4.1 sowie 3.1 und 4.1' sind durch 45°-Schnitte im Gehrungsbereich kompatibel zu machen. Da sie mit der Feder 27' in die Nut 27 eingepaßt und dort verschieblich sind, ergeben sich bei exakt ausgerichteten Futterbrettern keine Probleme mit der Anordnung exakt im Gehrungsschnitt.

Die Teilgehrung 20 erfüllt damit die Vorschrift, daß diese in Projektion auf die Rahmen-Ebene von einem inneren Eckpunkt E1 der Eckverbindung bis zu einem innerhalb der Eckverbindung liegenden Eckpunkt E2 reicht, wie dies auch aus der Figur 1 erkennbar ist.

Eine ähnliche Ausführung zeigen die Figuren 3a und 3b. Hier ist der Gehrungsschnitt über die Knicke des Futterbrettes unterbrochen, so daß sich Anschlagflächen 5.2 und 5.2' sowie 5.3 ergeben, während im vorderen Teil des Gehrungsschnittes die Gehrung unterteilt ist und zwei schrägliegende Flächen 21 aufweist. Die Teilgehrung weist demnach nur eine Mindesttiefe TM auf, die größer als die Nuttiefe TN an der Sichtseite 30 des Futterbretts 3, 3', 4 ist, wobei dies längs des Breitmaßes B des Futterbrettes 2 bemessen worden ist. Diese Ausführung hat sich als besonders vorteilhaft erwiesen.

Bei den Figuren 4a und 4b ist eine Teilgehrung gewählt worden, die zwei nicht zueinander senkrecht angeordnete, sondern in Kontakt stehende Flächen aufweist, nämlich eine 45°-Fläche 23 und eine gegebenenfalls horizontal liegende Anschlagfläche 5.4, zu der eine Anschlagfläche 5.4' kompatibel ist. Diese Art des Schnittes geht über die gesamte Breite des Futterbrettes und endet an der Nut 27. Der Schnitt gemäß Figur 4b zeigt, daß es sich um einen Anschlag handelt, bei dem von oben das Querteil aufgesetzt werden kann und eine genau definierte Rastflächenanordnung vorfindet.

Eine ähnliche Konfiguration gemäß Unteransprüche 3 und 4 zeigt Figur 4c, bei der eine Teilgehrung 24 gewählt worden ist, deren in Kontakt stehende, in einer einzigen, gemeinsamen Ebene liegende Anschlagflächen 5.5, 5.5' gegenüber der Gehrungslinie rechtwinklig angeordnet ist. Es ist aber nicht ausgeschlossen, einen anderen Neigungswinkel der Anschlagflächen 5.5, 5.5' zum Gehrungsschnitt auszuwählen, der eine stabile und paßgenaue Verbindung der Futterbretter gewährleisten kann.

Schließlich sei noch die Ausführungsform gemäß Figur 5a, 5b beschrieben. Hierbei ist über die Dicke des Futterbrettes 2 bzw. 1 eine 45°-Fläche über die Mindesttiefe TM vorgesehen, während im übrigen Bereich eine aus zwei zueinander senkrecht stehenden Flächen bestehende weitere Anschlagfläche 5.2, 5.2' und 5.3, 5.3' geschaffen ist.

Die Mannigfaltigkeit der Ausführungsmöglichkeiten, die sich gemäß dem kennzeichnenden Teil des Anspruches 1 ausführen läßt, ist damit nicht erschöpft. Dem Fachmann sind noch weitere Möglichkeiten präsent, die ebenfalls unter den Patentanspruch fallen.

Insgesamt lassen sich mit den vorgenannten Teilgehrungen der Futterbretter ausgestattete Futterrahmen in einfacher und genauer Weise zusammenfügen. Die Eckverbindungen selbst können mit Hilfe von querliegenden Schrauben, aber auch durch Leimverbindungen miteinander verbunden sein. Wesentlich ist, daß sich beim Zusammenziehen der beiden Futterbretterteile keine Ecküberstände mehr ergeben können, so daß sich eine saubere und für den Kunden einwandfreie Lösung erzielen läßt und bei Veränderungen des Bauzustandes auch eine einfache Anpassung des Türrahmens möglich macht.

Bevorzugt wird die Verwendung von Holzwerkstoffen mit einer Furnierfläche. Es sei aber nicht ausgeschlossen, daß beispielsweise die Bekleidungsleisten aus Kunststoff-Profil abgelängt werden können, während die Futterleisten aus Holzwerkstoff bestehen. Bevorzugt wird dabei eine Ausführungsform, wie sie in den Figuren 2a, 2b dargestellt ist.

## Patentansprüche

1. Aus Holzwerkstoff vorgefertigter Futterrahmen für eine Tür, bestehend aus zwei vertikal ausgerichteten Ständerteilen (1,1') und wenigstens einem, an seinen beiden Enden über eine Eckverbindung (40) mit je einem Ständerteil-Ende verbundenen Querteil (2), welche Teile (1,1', 2) sich aus einem an die Innenseite der Türleibung anliegenden Futterbrett (3,3',4) und - als Bekleidung - aus zwei beidseitig eine Montagefuge verkleidenden, mit dem Futterbrett verbundenen Bekleidungsleisten (3.1,3.1',4.1,4.1') zusammensetzen, bei welchem Futterrahmen die Futterbretter (3,3',4) an ihrer Futterkante im Sichtbereich gerundet oder mit einer anderen Zierprofilierung konturiert und aus einem einheitlichen Profilmaterial hergestellt sind, **dadurch gekennzeichnet, daß** die Verbindung des Futterbretts (3, 3', 4) und der beiden Bekleidungsleisten (3.1, 3.1', 4.1, 4.1') über Nut und Feder erfolgt ; **daß** die Eckverbindung (40) der Futterbretter (3,3',4) als Gehrung, nämlich als Teilgehrung (20,21,22) mit kompatiblen Anschlagflächen ausgebildet ist, bei der die zueinander kompatiblen Anschlagflächen (5.2,5.2', 5.3,5.3') auf einem Teil der Breite der Futterbretter (3,3',4) vorgesehen sind, die bei Zusammenstellung der Quer- und Ständerteile (2;1,1') von außen her unsichtbar sind, so daß in der Eckverbindung ein Verstellen der Enden der Futterbretter zu einem Ecküberstand ausgeschlossen ist und eine aus den Bekleidungsleisten (3.1,3.1',4.1,4.1') und der konturierten Futterkante (7) bestehende Zier-Profilierung kontinuierlich durch den Gehrungsbereich herstellbar ist.

2. Aus Holzwerkstoff vorgefertigter Futterrahmen für eine Tür, bestehend aus zwei vertikal ausgerichteten Ständerteilen (1,1') und wenigstens einem, an seinen beiden Enden über eine Eckverbindung (40) mit je einem Ständerteil-Ende verbundenen Querteil (2), welche Teile (1,1', 2) sich aus einem an die Innenseite der Türleibung anliegenden Futterbrett (3,3',4) und - als Bekleidung - aus zwei beidseitig eine Montagefuge verkleidenden, mit dem Futterbrett verbundenen Bekleidungsleisten (3.1,3.1',4.1,4.1') zusammensetzen, bei welchem Futterrahmen die Futterbretter (3,3',4) an ihrer Futterkante im Sichtbereich gerundet oder mit einer anderen Zierprofilierung konturiert und aus einem einheitlichen Profilmaterial hergestellt sind, **dadurch gekennzeichnet, daß** die Verbindung des Futterbretts (3, 3', 4) und der beiden Bekleidungsleisten (3.1, 3.1', 4.1, 4.1') über Nut und Feder erfolgt; **daß** die Eckverbindung (40) der Futterbretter (3,3',4) als Gehrung, nämlich als Teilgehrung (20,21,23,24) mit kompatiblen Anschlagflächen ausgebildet ist, bei der die zueinander kompatiblen Anschlagflächen (5.1,5.1',5.4,5.4' 5.5,5.5') über die gesamte Breite (B) der Futterbretter (3,3',4) vorgesehen sind und die Teilgehrung (20,21,23,24) in Projektion auf die Rahmen-Ebene von einem inneren Eckpunkt (E1) der Eckverbindung bis zu einem innerhalb der Eckverbindung der Futterbretter liegenden Endpunkt (E2) reicht, so daß bei Zusammenstellung der Quer- und Ständerteile (2;1,1') die Anschlagflächen der Zeilgehrung von außen her unsichtbar ist und in der Eckverbindung ein Verstellen der Enden der Futterbretter zu einem Ecküberstand ausgeschlossen ist und eine aus den Bekleidungsleisten (3.1,3.1',4.1,4.1') und der konturierten Futterkante (7) bestehende Zier-Profilierung kontinuierlich durch den Gehrungsbereich herstellbar ist.

3. Futterrahmen für eine Tür nach Anspruch 1 oder 2, **dadurch gekennzeichnet, daß** die Anschlagflächen (5.1,5.1',5.2,5.2',5.3,5.3', 5.4,5.4',5.5,5.5') der beiden Futterbretter (3,3',4) miteinander rechtwinklig angeordnet sind.

4. Futterrahmen für eine Tür nach Anspruch 1, **dadurch gekennzeichnet, daß** die Teilgehrung (22) in Projektion auf die Rahmen-Ebene von einem inneren Eckpunkt (E1) bis zu einem äußeren Eckpunkt (E3) der Eckverbindung reicht.

5. Futterrahmen für eine Tür nach Anspruch 4, **dadurch gekennzeichnet, daß** die Teilgehrung eine Mindesttiefe (TM) aufweist, die größer als die Nuttiefe (TN) an der Sichtseite (30) des Futterbretts (3,3',4) ist, bemessen längs der Breite (B) des Futterbrettes.

6. Futterrahmen für eine Tür nach Anspruch 2, **dadurch gekennzeichnet, daß** die Anschlagfläche (5.5,5.5') gegenüber der Gehrungslinie der Teilgehrung (24) einen rechten Winkel bildet.

## Claims

1. Door frame prefabricated from wood material, consisting of two vertically aligned jambs (1, 1') and at least one lintel (2) joined at its two ends with a corner joint (40) to a respective jamb end, which parts (1, 1', 2) are composed of a surround strip (3, 3', 4) abutting the inner face of the door soffit, and - as a lining - of two lining strips (3.1, 3.1', 4.1, 4.1') covering an assembly join on both sides and connected to the surround strip, in which door frame the surround strips (3, 3', 4) in the field of vision are rounded or contoured with other decorative moulding at their lining edge and are produced from a uniform profile material, **characterised in that** the joint between the surround strips (3, 3', 4) and the two lining strips (3.1, 3.1', 4.1, 4.1') is effected by tongue-and-groove, **in that** the corner joint (40) of the surround strips (3, 3', 4) is formed as a mitre joint, in particular part-mitre joint (20, 21, 22) with compatible stop faces, in which the mutually compatible stop faces (5.2, 5.2', 5.3, 5.3') are provided over part of the width of the surround strips (3, 3', 4), which during assembly of the lintel and jambs (2; 1, 1') are invisible from the exterior, so that in the corner joint an adjustment of the ends of the surround strips to form a corner overlength is not possible, and a decorative moulding consisting of the lining strips (3.1, 3.1', 4.1, 4.1') and the contoured lining edge (7) can be produced continuously through the mitre region.

2. Door frame prefabricated from wood material consisting of two vertically aligned jambs (1, 1') and at least one lintel (2) joined at its two ends with a corner joint (40) to a respective jamb end, which parts (1, 1', 2) are composed of a surround strip (3, 3', 4) abutting the inner face of the door soffit and - as a lining - of two lining strips (3.1, 3.1', 4.1, 4.1') covering an assembly join on both sides and connected to the surround strip, in which door frame the surround strips (3, 3', 4) in the field of vision are rounded or contoured with other decorative moulding at their lining edge and are produced from a uniform profile material, **characterised in that** the joint of the surround strip (3, 3', 4) and the two lining strips (3.1, 3.1', 4.1, 4.1') is effected via tongue-and-groove, **in that** the corner joint (40) of the surround strips (3, 3', 4) is formed as a mitre joint, in particular part-mitre joint (20, 23, 24) with compatible stop faces, in which the mutually compatible stop faces (5.1, 5.1', 5.4, 5.4', 5.5, 5.5') are provided over the entire width (B) of the surround strips (3, 3', 4) and the part-mitre (20, 23, 24) in projection on to the frame plane extends from an inner corner point (E1) of the corner joint to an end point (E2) lying within the corner joint of the surround strips, so that during assembly of the lintel and jambs (2; 1, 1') the part-mitre is invisible from the exterior, and in the corner joint an adjustment of the ends of the surround strips to form a corner overlength is not possible, and a decorative moulding consisting of the lining strips (3.1, 3.1', 4.1, 4.1') and the contoured lining edge (7) can be produced continuously through the mitre region.

3. Door frame according to claim 1 or 2, **characterised in that** the stop faces (5.1, 5.1', 5.2, 5.2', 5.3, 5.3', 5.4, 5.4', 5.5, 5.5') of the two surround strips (3, 3', 4) are disposed at right angles to one another.

4. Door frame according to claim 1, **characterised in that** the part-mitre (22) extends in projection on to the frame plane from an inner corner point (E1) to an outer corner point (E3) of the corner joint.

5. Door frame according to claim 4, **characterised in that** the part-mitre has a minimum depth TM which is larger than the groove depth (TN) on the visible side (30) of the surround strip (3, 3', 4) calculated along the width (B) of the surround strip.

6. Door frame according to claim 2, **characterised in that** the stop face (5.5, 5.5') forms a right angle with the mitre line of the part-mitre (24).

## Revendications

1. Châssis dormant de porte préfabriqué en un matériau dérivé du bois, constitué de deux montants (1, 1') verticaux et d'au moins une pièce transversale (2) reliée à chacune de ses deux extrémités à une extrémité de montant par l'intermédiaire d'un assemblage d'angle (40), lesquels éléments (1, 1', 2) sont composés d'une planche de revêtement (3, 3', 4) appliquée contre la face intérieure de l'intrados de porte et, comme parement, de deux lattes de recouvrement (3.1, 3.1', 4.1, 4.1') couvrant des deux côtés un joint de montage et reliées à la planche de revêtement, châssis dormant dans lequel les planches de revêtement (3, 3', 4) sont arrondies au niveau de leur bord dans la zone visible ou sont pourvues d'un autre profil décoratif et sont fabriquées en un matériau profilé homogène, **caractérisé par** le fait que l'assemblage de la planche de revêtement (3, 3', 4) et des deux lattes de recouvrement (3.1, 3.1', 4.1, 4.1') s'effectue par rainure et languette, que l'assemblage d'angle (40) des planches de revêtement (3, 3', 4) est réalisé sous forme d'onglet, à savoir d'onglet partiel (20, 21, 22) avec des surfaces de butée compatibles, dans lequel les surfaces de butée compatibles entre elles (5.2, 5.2', 5.3, 5.3') sont prévues sur une partie de la largeur des planches de revêtement (3, 3', 4) qui ne sont pas visibles de l'extérieur lors de l'assemblage des pièces transversales et des montants (2 ; 1, 1') de sorte que dans l'assemblage d'angle, un déplacement des extrémités des planches de revêtement plaçant les angles en porte-à-faux est exclu et qu'un profil décoratif constitué des lattes de recouvrement (3.1, 3.1', 4.1, 4.1') et du bord de planche (7) profilé peut être réalisé de manière continue dans la zone d'onglet.

2. Châssis dormant de porte préfabriqué en un matériau dérivé du bois, constitué de deux montants (1, 1') verticaux et d'au moins une pièce transversale (2) reliée à chacune de ses deux extrémités à une extrémité de montant par l'intermédiaire d'un assemblage d'angle (40), lesquels éléments (1, 1', 2) sont composés d'une planche de revêtement (3, 3', 4) appliquée contre la face intérieure de l'intrados de porte et, comme parement, de deux lattes de recouvrement (3.1, 3.1', 4.1, 4.1') couvrant des deux côtés un joint de montage et reliées à la planche de revêtement, châssis dormant dans lequel les planches de revêtement (3, 3', 4) sont arrondies au niveau de leur bord dans la zone visible ou sont pourvues d'un autre profil décoratif et sont fabriquées en un matériau profilé homogène, **caractérisé par** le fait que l'assemblage de la planche de revêtement (3, 3', 4) et des deux lattes de recouvrement (3.1, 3.1', 4.1, 4.1') s'effectue par rainure et languette, que l'assemblage d'angle (40) des planches de revêtement (3, 3', 4) est réalisé sous forme d'onglet, à savoir d'onglet partiel (20, 23, 24) avec des surfaces de butée compatibles, dans lequel les surfaces de butée compatibles entre elles (5.1, 5.1', 5.4, 5.4', 5.5, 5.5') sont prévues sur toute la largeur (B) des planches de revêtement (3, 3', 4) et l'onglet partiel (20, 23, 24), en projection sur le plan de châssis, s'étend depuis un point d'angle (E1) intérieur de l'assemblage d'angle jusqu'à un point d'extrémité (E2) situé à l'intérieur de l'assemblage d'angle des planches de revêtement de sorte que lors de l'assemblage des pièces transversales et des montants (2 ; 1, 1'), l'onglet partiel est invisible de l'extérieur, que dans l'assemblage d'angle, un déplacement des extrémités des planches de revêtement plaçant les angles en porte-à-faux est exclu et qu'un profil décoratif constitué des lattes de recouvrement (3.1, 3.1', 4.1, 4.1') et du bord de planche (7) profilé peut être réalisé de manière continue dans la zone d'onglet.

3. Châssis dormant de porte selon la revendication 1 ou 2, **caractérisé par** le fait que les surfaces de butée (5.1, 5.1', 5.2, 5.2', 5.3, 5.3', 5.4, 5.4', 5.5, 5.5') des deux planches de revêtement (3, 3', 4) sont disposées entre elles à angle droit.

4. Châssis dormant de porte selon la revendication 1, **caractérisé par** le fait que l'onglet partiel (22), en projection sur le plan de châssis, s'étend depuis un point d'angle (E1) intérieur jusqu'à un point d'angle (E3) extérieur de l'assemblage d'angle.

5. Châssis dormant de porte selon la revendication 4, **caractérisé par** le fait que l'onglet partiel présente une profondeur minimale (TM) qui est supérieure à la profondeur (TN) de la rainure sur le côté visible (30) de la planche de revêtement (3, 3', 4), mesuré le long de la largeur (B) de la planche de revêtement.

6. Châssis dormant de porte selon la revendication 2, **caractérisé par** le fait que la surface de butée (5.5, 5.5') forme un angle droit avec la ligne de l'onglet partiel (24).
